# EUROPÄISCHE PATENTANMELDUNG

(11) **EP 0 895 050 A2**
(43) Veröffentlichungstag der Anmeldung: **03.02.1999**
(21) Anmeldenummer: 98113423.2
(22) Anmeldetag: 17.07.1998
(51) Int. Cl.: F28B 1/02, F01K 9/00

(54) **Dampfturbinenanlage**

(30) Priorität: 30.07.1997 DE 19732847
(71) Anmelder: SIEMENS AKTIENGESELLSCHAFT, 80333 München (DE)
(72) Erfinder: Wechsung, Michael, Dipl.-Ing., 45476 Mülheim a.d. Ruhr (DE)

(57) **Zusammenfassung**

Bei einer Dampfturbinenanlage mit einer Dampfturbine, deren Niederdruckstufe (1) dampfseitig ein Kondensator (2) nachgeschaltet ist, bei der mit einfachen Mitteln eine besonders günstige Ausnutzung des Arbeitsvermögens des Arbeitsmediums gewährleistet ist, ist erfindungsgemäß der Innenraum des Kondensators (2) in eine Anzahl von Kondensatorkammern (30,32) unterteilt, die dampfseitig parallel, kühlmittelseitig aber in Reihe geschaltet sind.

## Beschreibung

Die Erfindung bezieht sich auf eine Dampfturbinenanlage mit einer Dampfturbine, die eine Niederdruckstufe umfaßt, welcher Niederdruckstufe dampfseitig ein Kondensator nachgeschaltet ist.

Eine Dampfturbine wird üblicherweise in einer Kraftwerksanlage zum Antrieb eines Generators oder in einer Industrieanlage zum Antrieb einer Arbeitsmaschine eingesetzt. Dazu wird der Dampfturbine als Strömungsmedium dienender Dampf zugeführt, der sich in der Dampfturbine arbeitsleistend entspannt. Nach seiner Entspannung gelangt der Dampf üblicherweise über ein Abdampfgehäuse der Dampfturbine in einen dieser nachgeschalteten Kondensator und kondensiert dort. Das Abdampfgehäuse kann dabei axial oder auch radial durchströmt sein. Das Kondensat wird sodann als Speisewasser einem Dampferzeuger zugeführt und gelangt nach seiner Verdampfung erneut in die Dampfturbine, so daß ein geschlossener Wasser-Dampf-Kreislauf entsteht.

Für eine besonders günstige Ausnutzung des im Dampf mitgeführten Energieinhalts und aus fertigungstechnischen Gründen ist die Dampfturbine üblicherweise in eine Anzahl von Druckstufen unterteilt, die dampfseitig nacheinander durchströmt werden. Dabei gelangt der als Strömungsmedium dienende Dampf zunächst in eine Hochdruckstufe der Dampfturbine, welcher Hochdruckstufe üblicherweise über eine Mitteldruckstufe zumindest eine Niederdruckstufe nachgeschaltet ist. Die Niederdruckstufe ist ausgangsseitig mit dem Kondensator der Dampfturbinenanlage verbunden.

Aus der WO 96/02736 ist eine Dampfturbine bekannt, die zwei hintereinander geschaltete Niederdruckteilturbinen aufweist. Die Niederdruckteilturbinen sind entlang einer in einer Hauptachse richtig ausgerichteten Turbinenwelle angeordnet und dienen zu deren Antrieb. Jede Niederdruckteilturbine ist zweiflutig ausgeführt. Jeder Niederdruckteilturbine ist jeweils ein einziger Kondensator nachgeschaltet. Die räumlich voneinander getrennten Kondensatoren der beiden Niederdruckteilturbinen sind dampfseitig parallel und kühlwasserseitig in Serie geschaltet.

Aus der US-Patentschrift 4,353,213 ist ein Kondensator für eine Dampfturbine bekannt, der in seinem Inneren zwei miteinander strömungstechnisch verbundene Kammern aufweist. Aus Dampf wird in der ersten Kammer Kondensat gebildet, welches sich dort sammelt und von dort über ein Pumpensystem in die zweite Kammer gepumpt wird. Übersteigt die in die zweite Kammer gepumpte Menge an Kondensat deren Füllvolumen, so kommt es zu einem Überlauf von Kondensat in die erste Kammer. Die zweite Kammer dient lediglich als Reservoir für das Kondensat, das von dort einem Dampfkreislauf zugeführt wird. Durch die Ausbildung des Kondensators mit zwei miteinander strömungstechnisch verbundenen Kammern ist die Regelung des Kondensatfüllstands im Kondensator vereinfacht.

Der Wirkungsgrad einer derartigen, eingangs beschriebenen Dampfturbinenanlage wird von einer Vielzahl von Parametern bestimmt. Grenzen für eine Steigerung des Wirkungsgrades sind dabei insbesondere durch Randbedingungen infolge von Materialanforderungen und/oder von Anforderungen hinsichtlich der Dimensionierung von Komponenten gegeben. Von besonderer Bedeutung bei der Erzielung eines besonders hohen Wirkungsgrades einer derartigen Dampfturbinenanlage ist auch die Ausnutzung des Arbeitsvermögens des die Dampfturbine durchströmenden Arbeitsmediums.

Der Erfindung liegt daher die Aufgabe zugrunde, eine Dampfturbinenanlage der obengenannten Art anzugeben, bei der mit einfachen Mitteln eine besonders günstige Ausnutzung des Arbeitsvermögens des Arbeitsmediums gewährleistet ist.

Diese Aufgabe wird erfindungsgemäß gelöst, indem der Innenraum des Kondensators in eine Anzahl von Kondensatorkammern unterteilt ist, die dampfseitig parallel, kühlmittelseitig aber in Reihe geschaltet sind.

Die Erfindung geht dabei von der Überlegung aus, daß das Arbeitsvermögen des die Dampfturbine durchströmenden Arbeitsmediums in besonderem Maße von der Auslegung des der Niederdruckstufe nachgeschalteten Kondensators bestimmt ist. Für eine vergleichsweise hohe Ausnutzung des Arbeitsvermögens des Arbeitsmediums sollte der Kondensator für einen vergleichsweise niedrigen Kondensatordruck ausgelegt sein. Der Kondensatordruck wiederum ist bei vorgegebener Kühlwassertemperatur, vorgegebener Kühlwassermenge und vorgegebener Kondensatortemperatur abhängig von der Kühlwasseraufwärmspanne und der Grädigkeit des Kondensators. Als Kühlwasseraufwärmspanne wird dabei diejenige Temperatur bezeichnet, um die sich das Kühlwasser beim Durchströmen des Kondensators erwärmt. Die Grädigkeit des Kondensators hingegen ist definiert als die Differenz zwischen der Sättigungstemperatur des den Kondensator durchströmenden Dampfes und der Temperatur des aus dem Kondensator abströmenden Kühlwassers. Für einen besonders niedrigen Kondensatordruck und somit eine besonders hohe Ausnutzung des Arbeitsvermögens des Arbeitsmediums sollte der Kondensator in seiner Gesamtheit eine besonders geringe Grädigkeit und eine möglichst geringe Kühlwasseraufwärmspanne aufweisen.

Dazu sollte der Kondensator in besonderem Maße an die Parameter der strömenden Medien, nämlich einerseits des zu kondensierenden Dampfes und andererseits des ihn durchströmenden Kühlwassers, angepaßt sein. Eine derartige Anpassung ist erreichbar, indem der Kondensator in eine Anzahl von Teilkondensatoren unterteilt ist, die kühlmittelseitig nacheinander durchströmt werden. Für eine besonders günstige Bauweise sind die Teilkondensatoren dabei als Kondensatorkammern ausgeführt.

Vorteilhafte Ausgestaltungen der Erfindung sind Gegenstand der Unteransprüche.

Um einen besonders geringen Montage- und Installationsaufwand zu ermöglichen, sind die Kondensatorkammern zweckmäßigerweise in einem gemeinsamen Kondensatorgehäuse angeordnet. Dabei ist vorteilhafterweise jede Kondensatorkammer durch jeweils ein Trennblech von jeder ihr benachbarten Kondensatorkammer getrennt.

In besonders vorteilhafter Ausgestaltung umfaßt die Dampfturbinenanlage einen spezifisch an die Dampfturbine angepaßten Kondensator. Der Kondensator der obengenannten Ausgestaltung eignet sich dabei besonders für eine Dampfturbine, deren Niederdruckstufe in der Art einer sogenannten zweiflutigen Ausführung einen ersten Niederdruckteil und einen diesem dampfseitig parallel geschalteten zweiten Niederdruckteil umfaßt. Bei einer derartigen Dampfturbinenanlage weist der Kondensator vorteilhafterweise eine dem ersten Niederdruckteil zugeordnete erste Kondensatorkammer und eine dem zweiten Niederdruckteil zugeordnete zweite Kondensatorkammer auf, wobei die zweite Kondensatorkammer der ersten Kondensatorkammer kühlmittelseitig nachgeschaltet ist.

Für eine besonders kompakte Bauweise ist bei einer derartigen Dampfturbinenanlage mit zweiflutig ausgestalteter Niederdruckstufe der erste Niederdruckteil mit dem zweiten Niederdruckteil in einem gemeinsamen Gehäuse angeordnet, wobei der erste Niederdruckteil vorzugsweise durch ein Trennblech vom zweiten Niederdruckteil abdampfseitig getrennt ist.

Für eine besonders hohe Flexibilität bei der Auslegung und bei der Installation ist die zweite Kondensatorkammer über eine Kühlmittelleitung mit der ersten Kondensatorkammer verbunden.

Die mit der Erfindung erzielten Vorteile bestehen insbesondere darin, daß durch die Unterteilung des Innenraums des Kondensators in vom Kühlwasser nacheinander durchströmte Kondensatorkammern eine besonders hohe Ausnutzung des Arbeitsvermögens des die Dampfturbine durchströmenden Dampfes ermöglicht ist. Zwar vergrößert sich durch die Aufteilung des Kondensatorinnenraums in Teilräume zunächst die Grädigkeit jedes Teilraums im Vergleich zum Gesamtinnenraum, da die effektive Oberfläche jedes Teilraums kleiner ist als die Gesamtoberfläche des Innenraums. Dieser eigentlich nachteilige Effekt wird jedoch überkompensiert durch die infolge der kühlwasserseitigen Hintereinanderschaltung der Kondensatorkammern vegleichsweise kleine Kühlwasseraufwärmspanne jeder Kondensatorkammer, so daß sich insgesamt ein besonders niedriger Kondensatordruck einstellt. Die Dampfturbinenanlage ist somit mit besonders hoher Ausnutzung des Arbeitsvermögens des Dampfes oder alternativ mit besonders geringem Bedarf an Kühlwasser betreibbar. Zudem ist die Dampfturbinenanlage durch die Anordnung der Kondensatorkammern in einem gemeinsamen Kondensatorgehäuse und/oder durch die Anordnung der Niederdruckteile in einem gemeinsamen Gehäuse in besonders kompakter Bauweise ausführbar.

Ein Ausführungsbeispiel der Erfindung wird anhand einer Zeichnung näher erläutert. Darin zeigt die Figur im Längsschnitt eine Niederdruckstufe einer Dampfturbine mit nachgeschaltetem Kondensator.

Die Niederdruckstufe 1 gemäß der Figur ist Teil einer nicht näher dargestellten Dampfturbine, die gemeinsam mit dem der Niederdruckstufe 1 dampfseitig nachgeschalteten Kondensator 2 eine Dampfturbinenanlage bildet. Die Dampfturbine umfaßt eine Hochdruckstufe, der die Niederdruckstufe 1 über eine Mitteldruckstufe nachgeschaltet ist. Aus der Mitteldruckstufe abströmender Dampf gelangt dabei zunächst in einen Dampfeinströmbereich 4 der Niederdruckstufe 1. Von dort aus entspannt sich der Dampf arbeitsleistend über eine Schaufelanordnung 6, die eine Anzahl fest stehend angeordneter Leitschaufeln 8 sowie eine Anzahl an einer Turbinenwelle 10 angeordneter Laufschaufeln 12 umfaßt. Die Niederdruckstufe 1 ist dabei in zweiflutiger Ausführung ausgebildet, wobei vom Dampfeinströmbereich 4 aus gesehen in beiden Richtungen entlang der Turbinenwelle 10 gesehen jeweils eine sowohl eine Anzahl der Leitschaufeln 8 als auch eine Anzahl der Laufschaufeln 12 umfassende Schaufelgruppe angeordnet ist.

Bei seiner Entspannung versetzt der Dampf die Turbinenwelle 10 in Rotationsbewegung, die in einem nicht näher dargestellten Generator zur Stromgewinnung herangezogen wird. Dazu ist die Turbinenwelle 10 in einer Anzahl von Lagern 14 gelagert. Weitere Einzelheiten bezüglich der Ausgestaltung der Niederdruckstufe 1 sind ebenfalls aus der Figur erkennbar; sie werden der Übersicht halber an dieser Stelle jedoch nicht erörtert.

Der in der Schaufelanordnung 6 entspannte Dampf gelangt in einen Abdampfraum 16, der innerhalb des Turbinengehäuses 18 angeordnet ist. Entsprechend der zweiflutigen Ausführung der Niederdruckstufe 1 umgibt der Abdampfraum 16 den Dampfeinlaßbereich 4 in Richtung der Turbinenwelle 10 gesehen beidseitig. Die zweiflutige Ausführung der Niederdruckstufe 1 ist zudem derart ausgestaltet, daß die Niederdruckstufe 1 einen ersten Niederdruckteil 20 und einen von diesem dampfseitig getrennten zweiten Niederdruckteil 22 umfaßt. Zur Abtrennung des zweiten Niederdruckteils 22 vom ersten Niederdruckteil 20 ist innerhalb des Turbinengehäuses 18 ein Trennblech 24 angeordnet, das den Abdampfraum 16 in einen ersten, dem ersten Niederdruckteil 20 zugeordneten Teilraum 26 und in einen zweiten, dem zweiten Niederdruckteil 22 zugeordneten Teilraum 26 aufteilt. Durch diese Anordnung sind der erste Niederdruckteil 20 und der zweite Niederdruckteil 22 abdampfseitig parallel geschaltet.

Aus den den Abdampfraum 16 bildenden Teilräumen 26, 28 gelangt der entspannte Dampf in den der Niederdruckstufe 1 nachgeschalteten Kondensator 2. Der Kondensator 2 ist in der Art einer stehenden Bauweise unterhalb der Niederdruckstufe 1 angeordnet. Der Kondensator 2 umfaßt eine erste, dem ersten Niederdruckteil 20 zugeordnete Kondensatorkammer 30 sowie eine zweite, dem zweiten Niederdruckteil 22 zugeordnete zweite Kondensatorkammer 32. Die Kondensatorkammern 30, 32 sind in einem gemeinsamen Kondensatorgehäuse 34 angeordnet, das mit einem Trennblech 36 zur Abtrennung der Kondensatorkammern 30, 32 voneinander versehen ist.

Die erste Kondensatorkammer 30 ist dem ersten Niederdruckteil 20 der Niederdruckstufe 1 dampfseitig unmittelbar nachgeschaltet. Analog ist die zweite Kondensatorkammer 32 dem zweiten Niederdruckteil 22 der Niederdruckstufe 1 dampfseitig unmittelbar nachgeschaltet. Ausgangsseitig münden die Kondensatorkammern 30, 32 in eine gemeinsame Kondensatabführschiene 38. Die Kondensatorkammern 30, 32 sind somit dampfseitig parallel geschaltet.

Die Kondensatorkammern 30, 32 sind quer zur Dampströmungsrichtung in den schematisch dargestellten Feldern 40, 42 von einer großen Anzahl von Röhren durchsetzt, durch die beim Betrieb des Kondensators 2 Kühlflüssigkeit, insbesondere Kühlwasser, strömt. Der Dampf kondensiert beim Betrieb des Kondensators 2 an der Außenseite der Röhren, und das dadurch gebildete Kondensat tropft nach unten. In einem unteren Raumbereich jeder Kondensatorkammer 30, 32 ist jeweils ein nach unten offener, nach oben durch dachartig gegeneinander geneigte Wände gebildeter Luftkühler 44 bzw. 46 vorgesehen. Jeder Luftkühler 44, 46 ist jeweils mit einem von seinem First ausgehenden Absaugrohr 48 bzw. 50 über ein Rohr 52 bzw. 54 mit einer nicht näher dargestellten Vakuumpumpe verbunden.

Die durch die Felder 40 schematisch dargestellten Kühlwasserröhren der ersten Kondensatorkammer 30 und die durch die Felder 42 schematisch dargestellten Kühlwasserröhren der zweiten Kondensatorkammer 32 sind kühlwasserseitig in Reihe geschaltet. Somit sind auch die Kondensatorkammern 30, 32 kühlmittelseitig in Reihe geschaltet. Dabei ist die zweite Kondensatorkammer 32 der ersten Kondensatorkammer 30 kühlmittelseitig nachgeschaltet. Dazu ist die zweite Kondensatorkammer 32 mit der ersten Kondensatorkammer 30 über eine nicht näher dargestellte Kühlmittelleitung verbunden.

Durch die Unterteilung des Innenraums des Kondensators 2 in vom Kühlwasser nacheinander durchströmte Kondensatorkammern 30, 32 ist eine besonders hohe Ausnutzung des Arbeitsvermögens des die Dampfturbine durchströmenden Dampfes gewährleistet. Infolge der kühlwasserseitigen Hintereinanderschaltung der Kondensatorkammern 30, 32 weist nämlich jede Kondensatorkammer 30, 32 eine vergleichsweise kleine Kühlwasseraufwärmspanne auf. Dadurch stellt sich beim Betrieb des Kondensators 2 insgesamt ein besonders niedriger Kondensatordruck ein. Die Dampfturbinenanlage ist somit mit besonders hoher Ausnutzung des Arbeitsvermögens des Dampfes oder alternativ mit besonders geringem Bedarf an Kühlwasser betreibbar. Zudem weist die Dampfturbinenanlage durch die Anordnung der Kondensatorkammern 30, 32 in dem gemeinsamen Kondensatorgehäuse 34 und durch die Anordnung der Niederdruckteile 20, 22 in einem gemeinsamen Gehäuse 18 eine besonders kompakte Bauweise auf. Es wird abschließend darauf hingewiesen, daß die Niederdruckstufe 1 eine einzige Niederdruckturbine umfaßt.

## Patentansprüche

1. Dampfturbinenanlage mit einer Dampfturbine, die eine Niederdruckstufe (1) umfaßt, welcher Niederdruckstufe (1) dampfseitig ein Kondensator (2) nachgeschaltet ist, dessen Innenraum in eine Anzahl von Kondensatorkammern (30,32) unterteilt ist, die dampfseitig parallel, kühlmittelseitig aber in Reihe geschaltet sind.

2. Dampfturbinenanlage nach Anspruch 1, bei der die Kondensatorkammern (30,32) in einem gemeinsamen Kondensatorgehäuse (34) angeordnet sind.

3. Dampfturbinenanlage nach Anspruch 1 oder 2, bei der jede Kondensatorkammer (30,32) durch jeweils ein Trennblech (24) von jeder ihr benachbarten Kondensatorkammer (30,32) getrennt ist.

4. Dampfturbinenanlage nach einem der Ansprüche 1 bis 3, bei der die Niederdruckstufe (1) einen ersten Niederdruckteil (20) und einen diesem dampfseitig parallel geschalteten zweiten Niederdruckteil (22) umfaßt, und bei der der Kondensator (2) eine dem ersten Niederdruckteil (20) zugeordnete erste Kondensatorkammer (30) und eine dem zweiten Niederdruckteil (22) zugeordnete zweite Kondensatorkammer (32) aufweist, wobei die zweite Kondensatorkammer (32) der ersten Kondensatorkammer (30) kühlmittelseitig nachgeschaltet ist.

5. Dampfturbinenanlage nach Anspruch 4, bei der der erste Niederdruckteil (20) dampfseitig durch ein Trennblech (36) vom zweiten Niederdruckteil (22) getrennt ist.

6. Dampfturbinenanlage nach Anspruch 4 oder 5, bei der die zweite Kondensatorkammer (32) über eine Kühlmittelleitung mit der ersten Kondensatorkammer (30) verbunden ist.
